# EUROPÄISCHE PATENTSCHRIFT

(11) **EP 3 416 404 B1**
(45) Veröffentlichungstag und Bekanntmachung des Hinweises auf die Patenterteilung: **20.04.2022**
(21) Anmeldenummer: 18182190.1
(22) Anmeldetag: 15.09.2009
(51) Int. Cl.: H04R 1/10

(54) **SPORT-IN-OHR HÖRER**
SPORT-IN-EAR EARPIECE
ÉCOUTEUR SPORT-INTRA-AURICULAIRE

(30) Priorität: 16.09.2008 DE 102008047520
(43) Veröffentlichungstag der Anmeldung: 19.12.2018
(62) Teilanmeldung aus: 09783053.3
(73) Patentinhaber: Sennheiser Consumer Audio GmbH, 30900 Wedemark (DE)
(72) Erfinder: Tan, Chee Keong, Singapore 119968 (SG); Wong, Yuen Shen, Singapore 119968 (SG)
(74) Vertreter: Liedtke & Partner Patentanwälte

(56) Entgegenhaltungen:
- WO-A2-2006/104981
- JP-A- 2001 333 484
- JP-A- 2002 058 086
- JP-A- 2006 203 420
- US-A1- 2003 174 853

## Beschreibung

Die vorliegende Erfindung betrifft einen Sport-In-Ohr Hörer.

In-Ohr Hörer sind in den letzten Jahren sehr beliebt geworden, da sie zunehmend zusammen mit MP3-Playern oder Mediaplayern verwendet werden. In-Ohr Hörer sind jedoch oftmals nicht dazu geeignet, beim Sport oder bei heftigen Aktivitäten getragen zu werden, da diese In-Ohr Hörer dazu neigen, aus der Concha eines Anwenders herauszufallen.

US 5,712,453 zeigt einen In-Ohr Hörer mit einem Erweiterungsadapter, der über einen Arm verfügt, welcher in der Concha verankert werden kann.

US 1,668,910 zeigt einen In-Ohr Hörer mit einem Erweiterungsadapter, welcher in Form eines Fragezeichens ausgestaltet ist.

DE 10 2004 010 198 A1 zeigt einen In-Ohr Hörer mit einem Stützelement, welches in der Concha eines Hörers verankert werden kann.

US 6,810,987 B1 zeigt einen In-Ohr Hörer mit einem Stützelement, welches in der Concha eines Nutzers verankert werden kann.

DE 102 27 450 A1 zeigt ein Headset mit einem steifen Bügel zur Anlage in der Concha. Hierbei ist lediglich ein Ende des Bügels an dem In-Ohr Hörer befestigt.

DE 297 18 483 U1 zeigt eine Befestigungseinheit zum Befestigen von otologischen Geräten in einem Ohr eines Nutzers. Hierbei kann die Befestigungseinheit zwei Bügel aufweisen, welche zum einen in der Concha und zum anderen im Bereich des Antitragus verankert werden.

US 2003/0174853 A1 zeigt ein Headset mit einem Erweiterungsadapter, wobei der Erweiterungsadapter mit seinem ersten Ende an dem Headset befestigt wird und das zweite Ende in einer Concha befestigt wird.

Es ist daher eine Aufgabe der vorliegenden Erfindung, einen In-Ohr Hörer vorzusehen, welcher beim Sport oder anderen heftigen oder lebhaften Aktivitäten verwendet werden kann und dem Benutzer ein möglichst guten Tragekomfort bietet, d.h. der Hörer soll einerseits bei sportlichen Aktivitäten im Ohr des Anwenders sitzen, andererseits sich aber auch komfortabel an fast jedes Ohr eines Anwenders anpassen können, ohne das damit ein unangenehmes Trägergefühl, insbesondere Druckschmerzen im Ohr des Benutzers erzeugt werden.

Diese Aufgabe wird durch einen In-Ohr Hörer gemäß Anspruch 1 gelöst.

Daher wird ein In-Ohr Hörer vorgesehen, welcher ein Gehäuse zur Aufnahme eines elektroakustischen Wandlers und einer Erweiterungsadaptereinheit aufweist, welche mit dem Gehäuse des In-Ohr Hörers gekoppelt ist. Die Erweiterungsadaptereinheit weist eine Erweiterungseinheit mit einem oberen Teil mit einer Krümmung bzw. Rundung auf, welche in das Crus Inferius Anthelicis, die Anti-Helix und die Concha eines Ohrs eines Anwenders passt. Der Erweiterungsadapter weist ferner mindestens ein Koppelelement zum Koppeln des oberen Teils mit dem Gehäuse des In-Ohr Hörers auf. Die Erweiterungseinheit weist zumindest zwei flexible Beine als Koppelelemente auf. Ein Bein ist mit einem ersten Ende des oberen Teils und ein zweites Bein ist mit dem zweiten Ende des oberen Teils gekoppelt.

Gemäß einem Aspekt der Erfindung weist die Erweiterungseinheit mindestens zwei Beine als Koppelelemente auf. Ein Bein ist mit einem ersten Ende des oberen Teils und ein zweites Bein ist mit dem zweiten Ende des unteren Teils gekoppelt.

Die Erfindung betrifft einen Sport-In-Ohr Hörer mit einer Erweiterungseinheit mit einem Ring zum Koppeln mit einem Gehäuse eines In-Ohr Hörers und einer Erweiterungseinheit im Wesentlichen in Form einer Haiflosse. Die Erweiterungseinheit weist eine Krümmung auf, welche in einen Crus Inferius Anthelicis, einer Anti-Helix und einer Concha eines Ohrs eines Anwenders passt.

Die Erfindung betrifft die Idee, einen Erweiterungsadapter oder eine Erweiterungseinheit zu verwenden, welche beispielsweise aus einem weichen Gummi hergestellt ist, welche ein Biegen und Anpassen in unterschiedliche Ohren ermöglicht. Eine derartige Erweiterungseinheit ist mit dem Gehäuse des In-Ohr-Hörers gekoppelt, wodurch ein sicherer und enger Sitz im Ohr des Anwenders insbesondere an der Crus Inferius Anthelicis, der Anti-Helix und der Concha ermöglicht wird.

Gemäß einem Aspekt der Erfindung kann die Erweiterungseinheit austauschbar ausgestaltet sein.

Weitere Aspekte der Erfindung werden in den anhängigen Ansprüchen beschrieben.

Ausführungsbeispiele und Vorteile der Erfindung werden nachstehend unter Bezugnahme auf die Zeichnungen näher erläutert.
- Fig. 1A und 1B: zeigen schematische Darstellungen eines Erweiterungsadapters gemäß einem ersten Ausführungsbeispiel und
- Fig. 2A bis 2D: zeigen eine Draufsicht, eine Frontansicht, eine Seitenansicht, eine isometrische Ansicht A und eine isometrische Ansicht B eines Ohr-Hörers gemäß einem zweiten Ausführungsbeispiel.

Fig. 1A und 1B zeigen eine schematische Darstellung eines Erweiterungsadapters gemäß einem ersten Ausführungsbeispiel. Der Erweiterungsadapter kann austauschbar bzw. abnehmbar an einem Gehäuse eines In-Ohr Hörers befestigt werden. Der Erweiterungsadapter oder die Erweiterungsadaptereinheit weist einen Ring 10 mit einem Loch 11 und einer Erweiterungseinheit 20 auf. Der Ring 10 und das Loch 11 sind derart ausgewählt, dass der Ring sicher auf ein Gehäuse eines In-Ohr Hörers passt. Somit kann die Erweiterungsadaptereinheit an einem Gehäuse eines In-Ohr Hörers angebracht oder befestigt werden. Die Erweiterungseinheit 20 ist mit dem Ring 10 verbunden und dient als Mittel zum Sichern des Erweiterungsadapters in einem Ohr eines Anwenders. Die Erweiterungseinheit 10 weist vier Beine 22, 23, 24 und 25 sowie ein oberes und ein unteres Teil 26 auf, welches eine bestimmte Krümmung aufweist. Der obere Teil 26 kann an dem Crus Inferius Anthelicis, der Anti-Helix und der Concha eines Ohrs platziert werden und weist ein erstes Ende 28 und ein zweites Ende 29 auf. Das erste Ende 28 des oberen Teils 26 ist mit dem ersten Bein 22 der Erweiterungseinheit 20 gekoppelt, während das vierte Bein 25 mit dem zweiten Ende 29 des oberen Teils 26 gekoppelt ist. Das erste Bein 22 der Erweiterungseinheit 20 ist an einen ersten Verbindungspunkt 22, das zweite Bein 23 ist mit einem zweiten Verbindungspunkt 13, das dritte Bein 24 ist mit einem dritten Verbindungspunkt und das vierte Bein 24 ist mit einem vierten Verbindungspunkt 15 gekoppelt. Der erste, zweite, dritte und vierte Verbindungspunkt 12, 13, 14 und 15 sind an dem Ring 10 vorgesehen. Der Ring 10 und die Erweiterungseinheit 20 können einteilig bzw. als ein Teil hergestellt werden. Alternativ dazu kann die Erweiterungseinheit 20 an dem Ring 10 vorgesehen bzw. befestigt werden. Der Ring kann als ein geschlossener oder offener Ring ausgestaltet sein.

Obwohl das erste, zweite, dritte und vierte Bein 22 - 25 mit einer bestimmten Krümmung dargestellt worden sind, können diese Beine ebenfalls als gerade Linien implementiert werden. Es sei darauf hingewiesen, dass obwohl vier verschiedene Beine 22 - 25 in den Fig. 1A und Fig. 1B gezeigt worden sind, die Erweiterungseinheit 20 mit weniger oder mehr als diesen vier Beinen implementiert werden kann. Die Erweiterungseinheit 20 kann auch ohne Beine beispielsweise als ein Vollkörper implementiert werden. Die Krümmung 27 des oberen Teils 26 ist ausgewählt, damit sie (sicher) in einer Crus Inferius Anthelicis, einer Anti-Helix und einer Concha eines Ohrs eines Anwenders passt.

Obwohl oben das Material der Erweiterungseinheit 20 und insbesondere das Material der vier Beine als ein Material beschrieben worden sind, kann die Erweiterungseinheit implementiert werden, wobei das obere Teil 26 aus einem anderen Material hergestellt werden kann als die Beine 22 - 25.

Durch den Erweiterungsadapter gemäß dem ersten Ausführungsbeispiel kann ein In-Ohr Hörer sicher und komfortabel in fast jedes Ohr eines Anwenders angepasst werden. Somit kann ein Erweiterungsadapter vorgesehen werden, welcher eine Einheitsgröße (One-sizefits-all) aufweist bzw. in alle Ohren passt.

Das Material des Erweiterungsadapters gemäß dem ersten Ausführungsbeispiel ist vorzugsweise weiches Gummi. Alternativ dazu können andere Materialien verwendet werden, welche ausreichend flexibel sind und welche eine komfortable und sichere Verwendung des Erweiterungsadapters in den Ohren der Anwender erlauben.

Fig. 2A bis 2D zeigt eine Draufsicht, eine Frontansicht, eine Seitenansicht, eine isometrische Ansicht A und eine isometrische Ansicht B eines In-Ohr Hörers gemäß einem zweiten Ausführungsbeispiel. Hier in dem zweiten Ausführungsbeispiel ist der Erweiterungsadapter gemäß den Fig. 1A und 1B ein Teil des Gehäuses eines In-Ohr Hörers, beispielsweise ein Bestandteil des In-Ohr Hörers. Das Gehäuse 50 des In-Ohr Hörers ist mit dem Erweiterungsadapter verbunden. Wie in den Fig. 2B, 2C und 2E zu sehen, entspricht der Erweiterungsadapter gemäß dem zweiten Ausführungsbeispiel im Wesentlichen dem Erweiterungsadapter gemäß dem ersten Ausführungsbeispiel. Somit weist die Erweiterungseinheit 20 vier Beine 22 - 25 auf, welche mit dem Ring 10 an ihren ersten Enden verbunden sind und welche an ihren zweiten Enden mit dem oberen Teil 26 verbunden sind. Das obere Teil 26 weist ein erstes und zweites Ende 28, 29 auf, wobei das erste Ende 28 mit dem ersten Bein 22 und das zweite Ende 29 mit dem vierten Bein 25 gekoppelt ist.

Die Erweiterungseinheit 20 gemäß dem ersten oder zweiten Ausführungsbeispiel weist ein oberes Teil 26 mit einer Krümmung auf. Das obere Teil 26 mit der Krümmung ist mit dem Ring 10 durch zumindest ein Bein 22 - 25 verbunden. Die Beine sind vorzugsweise aus einem weichen Gummi hergestellt. Das obere Teil 26 mit der Krümmung ist derart ausgewählt, dass es in die Crus Inferius Anthelicis, der Anti-Helix und der Concha eines Anwenders passt, wobei die zweiten Enden 29 an der Crus Inferius Anthelicis, und das erste Ende 28 in der Concha des Anwenders aufliegen kann. Mittels der flexiblen Beine 22 - 25 kann das obere Teil 26 mit der Krümmung in unterschiedlich komplexe Formen eines Ohrs eines Anwenders passen. Insbesondere da die Beine flexibel sind, kann sich das obere Teil 26 biegen, soweit dies erforderlich ist. Wenn die Krümmung des Crus Inferius Anthelicis, der Anti-Helix und der Concha eines Anwenders groß ist, dann kann die Krümmung des oberen Teils 26 an eine derartige Krümmung angepasst werden, da die flexiblen Beine 22 - 25 sich entsprechend biegen werden.

Wie in den Fig. 1A bis 2D gezeigt, ist der Erweiterungsadapter im Wesentlichen in Form einer Haiflosse ausgestaltet.

Der Erweiterungsadapter gemäß dem ersten oder zweiten Ausführungsbeispiel kann beispielsweise eine Federsteifigkeit aufweisen, wobei die Federsteifigkeit in vertikaler Richtung (gemäß dem Pfeil F1 von Fig. 2B) zwischen 0,05 bis 0,6 N/mm aufweisen kann. Bevorzugterweise weist die Federsteifigkeit hier einen Wert von 0,3 N/mm auf.

Der Erweiterungsadapter kann ferner eine Federsteifigkeit in horizontaler Richtung (gemäß dem Pfeil F2 von Fig. 2C) von 0,02 bis 0,4 N/mm aufweisen. Vorzugsweise kann diese Federsteifigkeit einen Wert von 0,08 N/mm aufweisen.

Die Federsteifigkeit F1 wurde ermittelt, indem der In-Ohr Hörer an den Einspannpunkten 1000 eingespannt wird und ein Druck von oben an der Stelle des Pfeils F1 in Fig. 2B ausgeübt wird. Hierbei wurde die Kraft bei einer Dehnung (Auslenkung) von 4 mm erfasst. Insbesondere wurden fünf Messungen durchgeführt, wobei die gemessene Kraft 0,507; 0,508; 0,514; 0,504; 0,507 N erreichte.

Bei der zweiten Federsteifigkeit wurde der Hörer bzw. der Erweiterungsadapter ebenfalls an den Einspannpunkten 1000 eingeklemmt bzw. eingespannt und es wurde eine Kraft bei einer Dehnung (Auslenkung) von 4 mm ermittelt. Hierbei wurden fünf Messungen durchgeführt und es wurden Drücke von 0,197; 0,195; 0,200; 0,194 und 0,201 N erfasst.

Bei den Messungen der Federsteifigkeit wurde die Kraft bei einer Auslenkung von 4 mm erfasst.

## Patentansprüche

1. Sport-In-Ohr Hörer, der dazu ausgebildet ist, beim Sport getragen zu werden, mit einem Gehäuse (50) zum Aufnehmen eines elektroakustischen Wandlers, und einer Erweiterungsadaptereinheit, welche mit dem Gehäuse (50) des In-Ohr Hörers gekoppelt ist,
wobei die Erweiterungsadaptereinheit eine Erweiterungseinheit (20) mit einem oberen Teil (26) mit einer Krümmung (27) zum Anpassen in ein Ohr eines Anwenders und zumindest einem flexiblen Koppelelement (22-25) zum Koppeln des oberen Teils (26) an das Gehäuse (50) des In-Ohr Hörers aufweist,
**dadurch gekennzeichnet, dass** der obere Teil (26) ein erstes Ende (28) und ein zweites Ende (29) aufweist, die den Bereich der Krümmung (27) einschließen, und der obere Teil (26) mit der Krümmung (27) derart ausgewählt ist,
dass das obere Teil in die Crus Inferius Anthelicis, die Anti-Helix und die Concha des Ohrs eines Anwenders passt, und dass das zweite Ende (29) an der Crus Inferius Anthelicis und das erste Ende (28) in der Concha des Ohrs des Anwenders aufliegen kann, wodurch ein sicherer und enger Sitz im Ohr des Anwenders, nämlich an der Crus Inferius Anthelicis, der Anti-Helix und der Concha ermöglicht wird.

2. In-Ohr Hörer nach Anspruch 1, wobei die Erweiterungseinheit (20) mit dem oberen Teil (26) und dem flexiblen Koppelelement (22-25) aus einem flexiblen Material als ein Vollkörper ausgestaltet ist.

3. In-Ohr Hörer nach Anspruch 1, wobei die Erweiterungseinheit (20) zumindest zwei flexible Beine (22-25) als Koppelelemente aufweist und wobei zumindest eines der Beine (22-25) eine Krümmung aufweist.

4. In-Ohr Hörer nach Anspruch 1, 2 oder 3, wobei die Erweiterungseinheit (20) im oberen Teil (26) an einem vorbestimmten Messpunkt (F1) eine Federsteifigkeit zwischen 0,05 und 0,6 N/mm aufweist.

5. In-Ohr Hörer nach Anspruch 1, 2 oder 3, wobei die Erweiterungseinheit (20) im oberen Teil (26) an einem vorbestimmten Messpunkt (F2) eine Federsteifigkeit von 0,02 bis 0,4 N/mm aufweist.

## Claims

1. Sports in-ear headphone adapted to be worn during sports, comprising
a housing (50) for accommodating an electro-acoustic transducer and an extension adapter unit which is coupled to the housing (50) of the in-ear headphone,
wherein the extension adapter unit comprises an extension unit (20) with an upper portion (26) with a curvature (27) for fitting into an ear of a user and at least one flexible coupling element (22-25) for coupling the upper portion (26) to the housing (50) of the in-ear headphone,
**characterized in that** the upper portion (26) has a first end (28) and a second end (29) that enclose the region of the curvature (27), and that the upper portion (26) with the curvature (27) is selected such,
that the upper portion fits into the crus inferior anthelicis, the antihelix and the concha of the ear of a user, and that the second end (29) can rest on the crus inferior anthelicis and the first end (28) can rest in the concha of the user's ear, whereby a secure and tight fit in the user's ear is enabled, namely on the crus inferior anthelicis, the antihelix and the concha.

2. In-ear headphone according to claim 1, wherein the extension unit (20) with the upper portion (26) and the flexible coupling element (22-25) is designed from a flexible material as a solid body.

3. In-ear headphone according to claim 1, wherein the extension unit (20) comprises at least two flexible legs (22-25) as coupling elements and wherein at least one of the legs (22-25) has a curvature.

4. In-ear headphone according to claim 1, 2 or 3, wherein the extension unit (20) at a predefined measuring point (F1) in the upper portion (26) has a spring constant between 0,05 and 0,6 N/mm.

5. In-ear headphone according to claim 1, 2 or 3, wherein the extension unit (20) at a predefined measuring point (F2) in the upper portion (26) has a spring constant between 0,02 and 0,4 N/mm.

## Revendications

1. Sport écouteur intra-auriculaire conçus pour être portés pendant le sport, avec
un boîtier (50) destiné à recevoir un transducteur électroacoustique, et une unité d'adaptateur d'extension couplée au boîtier (50) de l'écouteur intra-auriculaire,
dans lequel l'unité d'adaptateur d'extension comprend une unité d'extension (20) ayant une partie supérieure (26) avec une courbure (27) pour s'adapter dans une oreille d'un utilisateur et au moins un élément de couplage flexible (22-25) pour coupler la partie supérieure (26) au boîtier (50) de l'écouteur intra-auriculaire,
**caractérisé en ce que** la partie supérieure (26) a une première extrémité (28) et une seconde extrémité (29) qui incluent la zone de la courbure (27), et la partie supérieure (26) avec la courbure (27) est choisie de telle sorte
que la partie supérieure s'adapte au crus inferius anthelicis, à l'anti-hélix et à la conque de l'oreille d'un utilisateur, et que la deuxième extrémité (29) peut reposer sur le crus inferius anthelicis et la première extrémité (28) peut reposer dans la conque de l'oreille de l'utilisateur, ce qui permet un ajustement sûr et serré dans l'oreille de l'utilisateur, à savoir sur le crus inferius anthelicis, l'anti-hélix et la conque.

2. Écouteur intra-auriculaire selon la revendication 1, dans lequel l'unité d'extension (20) avec la partie supérieure (26) et l'élément de couplage flexible (22-25) est conçue comme un corps plein en un matériau flexible.

3. Écouteur intra-auriculaire selon la revendication 1, dans lequel l'unité d'extension (20) comprend au moins deux pieds flexibles (22-25) en tant qu'éléments de couplage, et dans lequel au moins l'un des pieds (22-25) présente une courbure.

4. Écouteur intra-auriculaire selon la revendication 1, 2 ou 3, dans lequel l'unité d'extension (20) présente dans la partie supérieure (26) une rigidité élastique comprise entre 0,05 et 0,6 N/mm en un point de mesure prédéterminé (F1).

5. Écouteur intra-auriculaire selon la revendication 1, 2 ou 3, dans lequel l'unité d'extension (20) présente dans la partie supérieure (26) une rigidité élastique comprise entre 0,02 et 0,4 N/mm en un point de mesure prédéterminé (F2).
